# FASCICULE DE BREVET EUROPEEN

(11) **EP 0 260 200 B1**
(45) Date de publication et mention de la délivrance du brevet: **15.05.1991**
(21) Numéro de dépôt: 87402020.9
(22) Date de dépôt: 10.09.1987
(51) Int. Cl.: B61D 17/08, B61D 17/10, B61D 17/18, B62D 25/02, B62D 25/20, B62D 31/02

(54) **Caisse de voitures ferroviaires**
Kasten für Schienenpersonenwagen
Body for railway coaches

(30) Priorité: 12.09.1986 FR 8612802; 10.07.1987 FR 8709840
(43) Date de publication de la demande: 16.03.1988
(73) Titulaire: GEC ALSTHOM SA, 75116 Paris (FR)
(72) Inventeur: Moreau, Jean-Marie, F-59770 Marly (FR)
(74) Mandataire: Weinmiller, Jürgen

(56) Documents cités:
- EP-A- 0 148 123
- CH-A- 408 988
- FR-A- 1 530 016
- FR-A- 1 577 270
- FR-A- 2 135 867
- GB-A- 2 159 105

## Description

La présente invention concerne une caisse de voitures ferroviaires comportant, au niveau du plancher deux profilés longitudinaux, au niveau du pavillon deux autres profilés longitudinaux, des parois de plancher, de pavillon et de faces, constituées chacune de panneaux. Une telle caisse de voitures ferroviaires est connue du document EP-A-0148123.

Dans les caisses de voitures ferroviaires actuelles, ces panneaux sont réalisés soit à partir de profilés de faible section recouverts d'un tôlage, soit de profilés extrudés qui ne nécessitent pas l'adjonction d'un tôlage.

L'utilisation intensive de profilés et de tôles engendre un poids et des déformations importants, et ces caisses présentent alors un mauvais rapport poids-rigidité. Ces techniques, avec ou sans tôlage, nécessitent tout de même l'emploi de garnissage.

Le but de la présente invention est d'alléger les caisses tout en conservant une bonne rigidité, et de simplifier les garnissages intérieurs.

Ce but est atteint en remplaçant les panneaux utilisés actuellement par des panneaux à structure nid d'abeille qui assurent, en plus des avantages déjà cités, une meilleure isolation thermique et phonique, cette isolation phonique étant particulièrement intéressante au niveau du plancher et des faces. Le document GB-A-2 159 105 mentionne la possibilité d'utiliser des panneaux nid d'abeille, mais ce document ne précise ni la structure exacte des panneaux, ni leur liaison avec le chassis. Ce chassis ne comporte d'ailleurs pas de longerons.

La caisse de la présente invention est caractérisée en ce que ces panneaux sont formés d'au moins un réseau de type nid d'abeille et de différents profilés d'encadrement entourant le ou les réseaux, certains profilés d'encadrement se fixant directement sur les profilés longitudinaux, l'ensemble, ainsi constitué de profilés et de panneaux, formant structure travaillante.

Dans le but d'assurer une plus grande résistance des panneaux, chaque coin d'un panneau peut recevoir au niveau d'un assemblage de deux profliés d'encadrement, une équerre d'assemblage.

Au niveau du pavillon, les panneaux constitués d'un réseau de type nid d'abeille peuvent assurer la jonction directe entre les deux profilés longitudinaux mais, comme le pavillon doit assurer la mise en place de gaines électriques, de gaines de ventilation et de rampes d'éclairage, les panneaux de type nid d'abeille assure seulement le recouvrement d'autres profilés longitudinaux ou transversaux qui eux assurent la liaison mécanique entre les deux profilés longitudinaux formant structure.

Il est décrit ci-après, à titre d'exemple et en référence aux dessins annexés, une caisse de voitures selon l'invention.

La figure 1 représente une caisse entière, en perspective et en coupe transversale.

La figure 1A représente le détail A de la figure 1.

La figure 1B représente le détail B de la figure 1.

La figure 2 représente l'extrémité du plancher.

La figure 3 représente un dispositif de verrouillage situé au niveau de l'assemblage du plancher sur un profilé longitudinal.

La figure 4 est une vue suivant F de la figure 3.

La figure 5 montre une variante de réalisation du plancher.

La figure 6 montre une autre variante.

La figure 7 est une vue éclatée d'un panneau de flanc muni d'une baie vitrée.

La figure 7A représente le détail A de la figure 7, en plan.

La figure 8 est une vue suivant VIII de la figure 7A.

La figure 9 est une vue en perspective d'un encadrement de porte.

La figure 9A montre le détail de la figure 9 et la partie de pavillon correspondante.

La figure 1 représente une caisse complète en coupe comportant au niveau du plancher un panneau 100 , au niveau des faces des panneaux 200 et des portes 270, et au niveau du pavillon des panneaux 300.

La figure 1A montre, de manière plus détaillée, le panneau 100 de plancher et un panneau 200 d'une face.

Le plancher est constitué de deux longerons longitudinaux, un seul longeron longitudinal 110 étant représenté, d'un réseau 130 de type nid d'abeille, encadré sur ses côtés par deux profilés 140 et en bout par deux longerons transversaux 120 (voir fig.2). Au delà des deux profilés transversaux 120, donc au delà de la partie centrale du plancher représentée par le réseau 130, les extrémités de la caisse sont entièrement métalliques car ce sont elles qui supportent les noeuds de choc et les bogies.

Les profilés 140 sont fixés sur les longerons 110 au moyen de rivets, de soudures ou d'un quelconque dispositif de fixation approprié. Par sécurité on peut également prévoir un dispositif de verrouillage.

Les figures 3 et 4 montrent un exemple de réalisation d'un dispositif de verrouillage. Chaque longeron 110 comporte, répartis sur sa longueur, plusieurs verrous 111 solidaires d'un axe 112 au moyen de goupilles 113. Cet axe est libre en rotation et comporte un carré qui permet sa rotation, donc la rotation d'un verrou 111 qui, en tournant d'un quart de tour, vient s'engager dans le profilé d'encadrement 140. L'immobilisation complète du verrou est assurée par une goupille 115. Le plancher comporte, en outre, un revêtement complet 131.

La figure 5 montre un exemple de réalisation du plancher dans lequel chaque panneau est constitué d'un seul réseau 130 de type nid d'abeille. Ce réseau peut nécessiter dans certains cas une isolation complémentaire réalisée par la pose de plusieurs bandes isolantes 142 entre des tasseaux 141 recouverts eux-mêmes par une bande élastomère 143. La rigidité du plancher est obtenue par l'adjonction d'un panneau de contreplaqué 144. Ce panneau 144 est recouvert par un revêtement de sol 145.

La figure 6 montre un autre exemple de réalisation du plancher dans lequel chaque panneau est constitué de trois réseaux de type nid d'abeille, un réseau en "Nomex®" 130A situé entre deux réseaux en aluminium 130. Le réseau en "Nomex®" peut être réalisé dans un autre matériau améliorant encore la qualité acoustique et thermique du plancher. Deux réseaux sont assemblés par un élément de liaison 150, tel qu'un tissu de verre par exemple.

Cet exemple de réalisation ne nécessite pas d'isolation supplémentaire, un seul revêtement de sol 145 étant nécessaire. Toutes ces variantes de réalisation du plancher permettent de supporter la charge des voyageurs ainsi que les équipements sous châssis.

Faisons de nouveau référence à la figure 1A pour décrire une face.

Une face est constituée de panneaux 200 et de portes 270. Les panneaux sont constitués d'un réseau 230 de type nid d'abeille et de quatre profilés d'encadrement 240, deux profilés horizontaux fixés l'un sur un longeron 110 et l'autre sur le longeron supérieur décrit ci-après, et deux profilés latéraux soit jouant directement le rôle de montant pour les portes, soit fixés sur des montants supplémentaires 210 tels que représentés en figure 9 et 9A.

Certains panneaux comportent au moins une baie vitrée 250 constituée d'un cadre 260 réalisé à partir d'un, ou de plusieurs, profilé inséré dans le réseau 230, d'un joint 265 et d'une vitre 255 maintenue par le joint. Bien entendu cette vitre peut être maintenue par un autre dispositif approprié.

Une porte 270 est constituée, d'une manière classique, de panneaux métalliques 280 comportant une vitre 285 entourée d'un joint 290, mais bien entendu cette porte pourrait être fabriquée à l'aide de réseaux de type nid d'abeille.

La figure 1B montre, de manière plus détaillée, le pavillon et le haut d'une face qui vient d'être décrit.

Le pavillon comporte deux longerons principaux 310, plusieurs longerons transversaux 320 répartis le long de la caisse, tous ces profilés formant structure. A titre d'exemple, ce pavillon comporte également des profilés longitudinaux 311, 312, 313, 315, 316 délimitant des passages possibles pour câbles, système de ventilation et équipements divers. Les panneaux de pavillon 300 sont constitués chacun d'un réseau 330 de type nid d'abeille encadré par des profilés 340. A titre d'exemple les profilés transversaux 321, 322, 323, 324, 325 délimitent également des passages pour câbles ou équipements divers, et un profilé transversal 326 assure le rôle de support des extrémités de deux panneaux 300 adjacents, ce profilé formant également gouttière.

La figure 7 montre un panneau 200 d'un face, complet, c'est-à-dire comportant un réseau 230, quatre profilés d'encadrement 240, et une baie vitrée 250 constituée d'un cadre 260 réalisé à partir d'un, ou de plusieurs, profilé, d'un joint 265 et d'une vitre 255.

Les figures 7A et 8 montrent le détail A de la figure 7, c'est-à-dire un coin d'un panneau d'une face. La jonction entre deux profilés d'encadrement 240 est efficacement assurée par une équerre d'assemblage 245 munie d'une nervure 246. Ce montage avec équerre peut non seulement être utilisé pour le montage des panneaux des faces, mais aussi à chaque jonction perpendiculaire de deux profilés d'encadrement, et notamment dans le panneau de plancher.

La figure 9 et son détail A vu en figure 9A, montrent un exemple de renforcement d'ouverture de porte par adjonction d'un cadre 210. Au niveau du pavillon, les deux montants 210 sont assemblés sur une traverse supérieure 215 qui court tout le long de la porte. Dans ce cas, le profilé d'encadrement 240 du panneau 200 adjacent à la porte vient se fixer sur ce montant 210.

## Revendications

1. Caisse de voitures ferroviaires comportant, au niveau du plancher deux profilés longitudinaux (110), au niveau du pavillon deux autres profilés longitudinaux (310), des parois de plancher, de pavillon et de faces, constituées chacune de panneaux (100, 200, 300), caractérisée en ce que ces panneaux sont formés d'au moins un réseau (130, 230, 330) de type nid d'abeille et de différents profilés d'encadrement (140, 240, 340), certains profilés d'encadrement se fixant directement sur les profilés longitudinaux (110, 310), l'ensemble, ainsi constitué de profilés et de panneaux, formant structure travaillante.

2. Caisse de voitures ferroviaires selon la revendication 1, caractérisée en ce que les extrémités de deux profilés d'encadrement assemblés reçoivent une équerre d'assemblage (245).

3. Caisse de voitures ferroviaires selon l'une des revendications 1 ou 2, caractérisée en ce que, au niveau du plancher, la liaison entre un profilé longitudinal et un profilé d'encadrement est renforcée par la présence d'un verrou (111) solidaire d'un axe (112) libre en rotation, le verrou pivotant selon un quart de tour pour s'engager dans le profilé adjacent.

4. Caisse selon l'une des revendications 1, 2 ou 3, caractérisée en ce que, au niveau du plancher, les panneaux sont recouverts d'une couche d'isolation (142, 143) et d'un revêtement de sol (145).

5. Caisse selon l'une des revendications 1, 2 ou 3, caractérisée en ce que, au niveau du plancher, les panneaux sont formés de plusieurs réseaux de type nid d'abeille (130, 130A) superposés et assemblés par un élément de liaison (150).

6. Caisse de voitures ferroviaires selon l'une des revendications 1 ou 2, caractérisée en ce qu'elle comporte, au niveau des faces, des montants (210) de portes, ces montants étant assemblés sur une traverse supérieure (215) solidaire du profilé longitudinal (310) formant structure, et les profilés d'encadrement (240) des panneaux adjacents à une porte étant fixés sur ces montants (210).

7. Caisse de voitures ferroviaires selon l'une des revendications 1 ou 2, caractérisée en ce que, au niveau du pavillon, la liaison transversale entre les deux profilés longitudinaux (310) est assurée de manière régulièrement répartie, sur toute la longueur de la caisse, par des profilés transversaux (320).

8. Caisse de voitures ferroviaires selon la revendication 7, caractérisée en ce que le pavillon comporte également d'autres profilés jouant le rôle de gaines de passage de câbles électriques, ou le rôle de gaines de chauffage et de ventilation, ou encore le rôle de rampes d'éclairage.

9. Caisse de voitures ferroviaires selon l'une des revendications 7 ou 8, caractérisée en ce que tous les profilés de pavillon, longitudinaux ou transversaux, sont recouverts par plusieurs panneaux (300) formés d'au moins un réseau de type nid d'abeille (330) et de différents profilés d'encadrement (340).

## Claims

1. A railroad car body comprising two longitudinal floor beams (110), two longitudinal roof beams (310), and floor, roof, and side walls each constituted by panels (100, 200, 300) , characterized in that each of these panels is made from at least one honeycomb type lattice (130, 230, 330) and various framing bars (140, 240, 340) surrounding the one or more lattices, with some of the framing bars being directly fixed to the longitudinal beams (110, 310), and with the resulting assembly of beams and panels constituting a working structure.

2. A railroad car body according to claim 1, characterized in that the ends of two assembled framing bars receive an assembly bracket (245).

3. A railroad car body according to claim 1 or 2, characterized in that the connection between a longitudinal beam and a framing bar at floor level is reinforced by the presence of a latch (111) fixed to a shaft (112) which is free to rotate, with the latch pivoting through a quarter-turn in order to be engaged in the adjacent bar.

4. A body according to any one of claims 1, 2, or 3, characterized in that the floor panels are covered by an insulating layer (142, 143) and by a floor covering (145).

5. A body according to any one of claims 1, 2 or 3, characterized in that the floor panels are made up from a plurality of superposed honeycomb type lattices (130, 130A) which are stacked and assembled by a joining element (150).

6. A railroad car body according to claim 1 or 2, characterized in that it comprises door risers (210) in its sides, said door risers being assembled to a top lintel (215) which is fixed to a structural longitudinal roof beam (310), the framing bars (240) of the panels adjacent to a door being fixed to said risers (210).

7. A railroad car body according to claim 1 or 2, characterized in that the transverse connection between the two longitudinal roof beams (310) is provided by transverse beams (320) in a regularly distributed manner over the entire length of the body.

8. A railroad car body according to claim 7, characterized in that the roof also includes other bars acting as ducts for passing electric cables, or as heating and ventilation ducts, or as lighting ramps.

9. A railroad car body according to claim 7, characterized in that all the roof beams, both longitudinal and transverse, are covered by a plurality of panels (300) each constituted by at least one honeycomb type lattice (330) and various framing bars (340).

## Patentansprüche

1. Eisenbahnwagenkarosserie mit zwei Längsprofilen (110) am Boden, zwei weiteren Längsprofilen (310) im Karosserieoberteil, mit Fußboden-, Decken- und mit Seitenwänden, die je aus Platten (100, 200, 300) bestehen, dadurch gekennzeichnet, daß diese Platten jeweils aus mindestens einem bienenwabenartigen Gitter (130, 230, 330) und aus Rahmenprofilen (140, 240, 340) aufgebaut sind, welche das oder die Gitter umrahmen, wobei einige Rahmenprofile direkt an den Längsprofilen (110, 310) gehalten werden und die so aus Längsprofilen und Platten bestehende Gesamtkonstruktion eine tragende Struktur bildet.

2. Eisenbahnwagenkarosserie nach Anspruch 1, dadurch gekennzeichnet, daß die Enden von zwei vereinigten Rahmenprofilen einen Verbindungswinkel (245) aufnehmen.

3. Eisenbahnwagenkarosserie nach einem der Ansprüche 1 oder 2, dadurch gekennzeichnet, daß die Verbindung zwischen einem Längsprofil und einem Rahmenprofil am Boden durch einen Riegel (111) verstärkt wird, der fest mit einer drehbeweglichen Achse (112) verbunden ist, wobei der Riegel zum Eingreifen in das benachbarte Profil um eine Vierteldrehung schwenken kann.

4. Eisenbahnwagenkarosserie nach Anspruch 1, 2 oder 3, dadurch gekennzeichnet, daß die Platten am Boden mit einer Isolierschicht (142, 143) und einem Bodenbelag (145) bedeckt sind.

5. Eisenbahnwagenkarosserie nach Anspruch 1, 2 oder 3, dadurch gekennzeichnet, daß die Platte am Boden aus mehreren übereinandergeschichteten und durch ein Verbindungselement (150) vereinigten bienenwabenartigen Gittern (130, 130A) aufgebaut sind.

6. Eisenbahnwagenkarosserie nach Anspruch 1 oder 2, dadurch gekennzeichnet, daß sie an den Seiten Türpfosten (210) aufweist, wobei diese über eine obere Traverse (215) verbunden sind, die mit dem die Struktur bildenden Längsprofil (310) fest verbunden ist, und wobei die Rahmenprofile (240) der einen Tür benachbarten Platte an diesen Pfosten (210) befestigt sind.

7. Eisenbahnwagenkarosserie nach Anspruch 1 oder 2, dadurch gekennzeichnet, daß im Oberbau die Querverbindung zwischen den beiden Längsprofilen (310) durch regelmäßig über die ganze Länge der Karosserie verteilte Querprofile (320) hergestellt wird.

8. Eisenbahnwagenkarosserie nach Anspruch 7, dadurch gekennzeichnet, daß das Oberteil noch weitere Profile aufweist, die als Durchgangskanäle für elektrische Kabel oder als Heizungs- und Belüftungskanäle oder auch als Beleuchtungsrampe dienen.

9. Eisenbahnwagenkarosserie nach Anspruch 7 oder 8, dadurch gekennzeichnet, daß alle Längs- bzw. Querprofile dss Oberteils mit mehreren Platten (300) bekleidet sind, die aus mindestens einem bienenwabenartigen Gitter (330) und verschiedenen Rahmenprofilen (340) bestehen.
